# FASCICULE DE BREVET EUROPEEN

(11) **EP 0 489 054 B1**
(45) Date de publication et mention de la délivrance du brevet: **04.03.1998**
(21) Numéro de dépôt: 90912402.6
(22) Date de dépôt: 17.08.1990
(51) Int. Cl.: E02D 29/02

(54) **STRUCTURES CELLULAIRES POUR MURS DE SOUTENEMENT**
ZELLULARE STRUKTUREN ZUM STÜTZEN VON WÄNDEN
CELLULAR STRUCTURES FOR SUSTAINING WALLS

(30) Priorité: 21.08.1989 CA 608914
(43) Date de publication de la demande: 10.06.1992
(73) Titulaire: CURT, Valerian, Candiac, Quebec J5R 4B8 (CA)
(72) Inventeur: CURT, Valerian, Candiac, Quebec J5R 4B8 (CA)
(74) Mandataire: Pinguet, André
(86) Numéro de dépôt international: CA9000262
(87) Numéro de publication internationale: WO9102851

(56) Documents cités:
- EP-A- 0 215 407
- DE-A- 1 922 119
- DE-A- 2 716 250
- DE-A- 3 121 681
- DE-A- 3 402 314
- FR-A- 339 965
- FR-A- 2 233 857
- FR-A- 2 406 035
- GB-A- 2 131 063
- US-A- 1 943 800
- US-A- 3 820 344
- US-A- 4 341 491
- US-A- 4 530 622
- US-A- 4 836 718
- US-A- 4 914 887

## Description

### DOMAINE TECHNIQUE

La présente invention est relative à de nouvelles structures cellulaires pour la réalisation de murs de soutènement, selon les revendications 1 et 2 et à des méthodes d'érection d'un mur de soutènement selon les revendications 15, 16 et 17.

### TECHNIQUE ANTÉRIEURE

Dans mon brevet canadien 1.186.516, je divulgue une structure cellulaire comprenant deux murs droits d'encastrement joints par un mur arqué qui forme la façade de la structure cellulaire. Dans ce type de module, la pression latérale de la masse retenue entre les murs de la structure cellulaire maintient ceux-ci immobiles. En effet, la pression latérale exercée par la masse retenue ancre les murs retenant cette masse.

Dans le brevet américain 4.341.491, on retrouve une structure cellulaire comprenant des murs pleins verticaux comme parement à l'avant de la structure cellulaire et des treillis verticaux à l'arrière de la structure cellulaire. Les treillis arrières sont noyés dans la masse à retenir et sont reliés aux parements pleins par des tirants horizontaux retenus en position par des supports verticaux retrouvés à intervalles entre le parement plein et le treillis arrière et ancrés à leur base dans le sol.

### EXPOSÉ DE L'INVENTION

La présente invention a pour but de mettre au point une nouvelle réalisation de structures cellulaires pour murs de soutènement qui utilisent des matériaux existant sur le marché.

La présente invention a également pour but de mettre au point une structure cellulaire qui est d'une très grande simplicité autant au niveau de la fabrication des éléments structuraux la constituant qu'au niveau de sa mise en oeuvre.

La présente invention a également pour but de mettre au point une structure cellulaire économique.

La présente invention a également pour but de mettre au point une structure cellulaire dont le parement peut être maçonné de différents éléments de finition.

D'après les buts précédents, une forme de réalisation avantageuse de l'invention fournit une structure cellulaire de soutien d'un remblai qui comprend une structure de parement sensiblement verticale et une paire de structures d'encastrement en treillis sensiblement verticales. Chaque structure d'encastrement est adaptée pour être montée à un rebord vertical respectif de la structure de parement. La structure de parement est adaptée afin de définir une façade de la structure cellulaire. Les structures d'encastrement sont adaptées afin de se prolonger dans le remblai.

Une autre forme de réalisation avantageuse de l'invention fournit une structure cellulaire de soutien d'un remblai qui comprend une structure de parement sensiblement verticale et une structure d'encastrement formée d'au moins un étrier. L'étrier est adapté afin de connecter chacune de ses deux extrémités à un rebord vertical respectif de la structure de parement. L'étrier forme une structure en "U" adaptée pour se prolonger de façon sensiblement horizontale dans le remblai. La structure de parement est adaptée afin de définir une façade de la structure cellulaire.

Une autre forme de réalisation avantageuse de l'invention fournit une structure cellulaire rigide de soutien d'un remblai qui comprend au moins un élément de fondation en béton et un élément de parement en béton préfabriqué adapté pour être fixé de façon sensiblement verticale à l'élément de fondation à l'aide de premiers moyens de connexion. Une paire d'éléments d'encastrement en béton préfabriqué sont adaptés pour être fixés de façon sensiblement verticale à l'élément de fondation à l'aide de deuxièmes moyens de connexion.

### DESCRIPTION SOMMAIRE DES DESSINS

La figure 1 est une vue en perspective illustrant une série de structures cellulaires selon une première forme de réalisation de l'invention, dans laquelle les parements et les encastrements sont en treillis;
La figure 2 est une vue en perspective illustrant une série de structures cellulaires selon une deuxième forme de réalisation de l'invention, dans laquelle les parements sont en treillis et les encastrements sont en étriers;
La figure 3 est une vue en plan illustrant le remblayage des structures cellulaires des figures 1 et 2 au moyen d'un coffrage perdu, et illustrant également une façade en béton projeté;
La figure 4 est une vue en plan similaire à la figure 3 mais dans laquelle la façade est une maçonnerie en blocs de béton;
La figure 5 est une vue en perspective similaire à la figure 1, mais dans laquelle la structure de parement est constituée de barres indépendantes;
La figure 6 est une vue en perspective similaire à la figure 2, mais dans laquelle la structure de parement est constituée de barres indépendantes pour recevoir des blocs de béton architectural;
La figure 7 est une section horizontale illustrant les structures décrites aux figures 5 et 6 adaptées d'une façade en blocs de béton;
La figure 7a est une section prise le long de la ligne 7a-7a de la figure 7 illustrant un montage des blocs de béton à la structure de parement;
La figure 8 est une vue en perspective similaire à la figure 1, mais dans laquelle la structure de parement est conçue pour recevoir des panneaux en béton préfabriqué;
La figure 9 est une vue en perspective similaire à la figure 2, mais dans laquelle la structure de parement est conçue pour recevoir des panneaux en béton préfabriqué;
La figure 10 est une vue en perspective illustrant une façade en panneaux de béton adaptée à la structure cellulaire de la figure 8;
La figure 11 est une vue en perspective illustrant une façade en panneaux de béton adaptée à la structure cellulaire de la figure 9;
La figure 12 est une section horizontale des structures décrites aux figures 10 et 11;
La figure 12a est une section prise le long de la ligne 12a-12a de la figure 12;
La figure 13 est une vue en perspective similaire à la figure 1, mais dans laquelle la structure de parement comprend des éléments en béton préfabriqué définissant une structure ajourée;
La figure 14 est une vue en perspective similaire à la figure 2, mais dans laquelle la structure de parement comprend des éléments en béton préfabriqué définissant une structure ajourée;
La figure 15 est une vue en perspective similaire à la figure 2, mais dans laquelle la structure de parement comprend des blocs de béton architectural;
La figure 16 est une vue en plan de la structure de la figure 15;
La figure 17 est une section en plan illustrant une variante de la structure montrée aux figures 15 et 16;
La figure 18 est une vue en plan illustrant la tranchée de boue servant à loger une structure cellulaire rigide;
La figure 19 est une vue en plan illustrant les éléments de fondation de la structure cellulaire rigide;
La figure 20 est une vue en plan illustrant une structure cellulaire rigide adaptée aux éléments de fondation de la figure 19;
La figure 21 est une vue en élévation basée sur la figure 20;
La figure 22 est une vue en plan d'une tranchée de boue conçue pour une structure cellulaire rigide pour sous-sols de bâtiment;
La figure 23 est une vue en plan illustrant les éléments de fondation de la structure cellulaire rigide;
La figure 24 est une vue en plan de la structure cellulaire rigide adaptée aux éléments de fondation de la figure 23;
La figure 25 est une vue en élévation des éléments d'encastrement de la structure cellulaire rigide de la figure 24 sur la hauteur d'un étage;
La figure 26 est une vue en plan partiellement brisée illustrant l'application des structures cellulaires rigides pour un quai en eau profonde;
Les figures 27a et 27b sont des vues illustrant l'application des structures cellulaires rigides pour une infrastructure de bâtiment;
La figure 28 est une vue en plan et la figure 28a est une coupe verticale prise le long de la ligne 28a-28a de la figure 28 illustrant l'infrastructure d'un grand bâtiment situé sur le bord de l'eau;
La figure 29 est une vue en perspective d'un mur de soutènement utilisant les structures cellulaires ajourées des figures 13 ou 14; et
La figure 30 est une vue en perspective d'un mur de soutènement et d'élévation utilisant les structures cellulaires ajourées des figures 13 et 14.

### MANIERES DE REALISER L'INVENTION

Selon une forme de la présente invention, des structures cellulaires pour murs de soutènement comprennent des éléments structuraux de base qui sont des treillis métalliques ou synthétiques. Le treillis peut se combiner avec des éléments en tôle, câbles ou béton préfabriqué. La juxtaposition et le remblayage de ces structures cellulaires forment des murs de soutènement.

Les deux éléments de base d'une structure cellulaire sont les éléments de parement et les éléments d'encastrement. En se référant plus particulièrement aux figures 1 et 2, les cellules en forme de "U" sont ouvertes vers les massifs avec les parements en treillis 1 et les encastrements en treillis 2. On peut également réaliser des cellules fictivement fermées, constituées de parements en treillis 1 et d'encastrements en étriers 3 (figure 2).

Tel qu'il sera décrit en détail plus loin, les parements peuvent être constitués de barres ou de plats métalliques indépendants ou même de câbles. Tous ces éléments de parement peuvent être mis en combinaison avec des éléments de béton préfabriqué. Egalement, des cellules avec parements en blocs de béton architectural de petites ou grandes dimensions peuvent être réalisées.

Dans l'état actuel des connaissances, ces types d'ouvrages peuvent se définir comme des massifs composites, monolithiques, réalisées par l'interdépendance entre un massif en terre et une structure.

Tous les éléments métalliques formant la structure cellulaire sont protégés adéquatement contre la corrosion. L'assemblage des parements 1 aux encastrements 2 ou 3 se fait par l'intermédiaire de tiges, de barres rondes ou de tuyaux 4.

La structure illustrée à la figure 1 s'exécute par la juxtaposition des cellules en panneaux de treillis continue, ou en éléments indépendants de parements et d'encastrements en treillis 1 et 2. Dans le dernier cas, les éléments indépendants sont assemblés avec les tiges 4.

La structure de la figure 2 comprenant des parements en treillis et des encastrements en étriers est assemblée avec les tiges 4.

Les structures décrites ci-dessus peuvent être remblayées avec de l'enrochement. Dans le cas d'indisponibilité de l'enrochement, l'utilisation de terre est possible avec interposition d'une membrane entre le remblai et le parement en treillis 1. Tel qu'illustré à la figure 3, cette membrane qui est une sorte de coffrage perdu 5 peut être fait en tôle métallique, en plastique ou en asbeste-ciment. Une géotextile épaisse peut également être utilisée.

Lorsque l'ouvrage composite est érigé, la deuxième phase consiste à compléter l'ouvrage du point de vue esthétique. En se référant à la figure 3, ce revêtement en façade est représenté par l'application de béton projeté 6. Ce revêtement peut être esthétique ou de résistance.

A la figure 4, le revêtement en façade est constitué d'une maçonnerie en blocs de béton architectural ou en pierre taillée 7. Ces blocs de béton peuvent être ceux que l'on utilise pour les façades de bâtiments ou ils peuvent être conçus spécialement pour les murs de soutènement. La maçonnerie est armée et liée à la structure de parement 1. En option, l'espace entre la maçonnerie en façade 7 et la structure cellulaire peut être rempli de béton 8.

Il est également possible d'intégrer les éléments de revêtement aux parements 1. Les structures cellulaires utilisées pour ces fins sont similaires à celles décrites ci-dessus et représentées généralement aux figures 1 et 2. Cependant, la structure sera réalisée avec le parement en barres ou plats indépendants horizontaux 9 ou verticaux 10 tels qu'illustrés aux figures 5 et 6. La mise en place de ces barres ou plats indépendants 9 et 10 se réalise en même temps que le placement des blocs de béton et l'avancement du remblai. Les barres verticales 10 sont ajoutées pendant l'exécution sous forme de goujons.

Pendant l'exécution de l'ouvrage, ce type de structure permet l'insertion dans le parement d'éléments de petite taille en béton préfabriqué. Les blocs de béton pour le parement sont conçus à ces fins et l'érection de parements se réalise selon les principes d'une maçonnerie sèche (figure 7).

L'armature horizontale du parement 9 peut être réalisée en barres rondes ou en plats métalliques. Les figures 7 et 7a illustrent l'utilisation de plats métalliques. L'armature verticale 10 peut être réalisée en barres rondes ou tuyaux. Les blocs en béton préfabriqué 11 sont conçus à ces fins. Les parements réalisés peuvent ainsi avoir l'esthétique désirée.

En option, des joints de type néoprène 12 peuvent être utilisés lorsque la structure cellulaire est sujette à des sollicitations importantes.

Les figures 8 et 9 illustrent des structures cellulaires de même type que celles décrites respectivement aux figures 1 et 2 mais dans lesquelles la structure de parement est conçue pour recevoir des panneaux plans de grandes dimensions. Les barres horizontales du parement 13 ont une géométrie brisée qui se développe d'une tige d'assemblage 4 à l'autre. Les changements de direction des barres horizontales 13 s'effectuent au niveau des barres verticales 14. Des câbles peuvent remplacer les barres horizontales 13.

Les figures 10 et 11 illustrent les structures cellulaires décrites aux figures 8 et 9 comprenant en plus des panneaux en béton préfabriqué de grandes dimensions 15 qui ont été insérés dans la façade. Les panneaux en béton préfabriqué 15 sont caractérisés par le fait que deux de leur dimensions (largeur et hauteur) sont grandes par rapport à la troisième (profondeur). Ces panneaux 15 sont conçus pour résister à la poussée des terres. Les panneaux 15 sont également conçus de manière à pouvoir s'assembler avec les encastrements en treillis 2 ou en étriers 3.

La caractéristique de ce type de structure composite réside dans le fait qu'un parement plan est obtenu tout en préservant le principe de cellules ouvertes ou fictivement fermées vers le massif à soutenir.

La figure 12 illustre les détails des structures décrites aux figures 8 à 11. Les armatures horizontales du parement sont des barres rondes ou des câbles 13. Les barres verticales 14 sont des tuyaux perforés ou non. Des bandes de type néoprène 16 sont prévues pour les joints horizontaux (Figure 12a).

Ce type de structure se réalise ainsi à sec avec des joints en néoprène et comme goujons d'assemblage, des tuyaux perforés ou non.

L'utilisation des goujons-tuyaux permet la retransmission des sollicitations des câbles au goujons et des goujons au béton sur des surfaces plus grandes.

Les goujons-tuyaux perforés permettent, après l'exécution de l'ouvrage, d'effectuer des injections en vue de réaliser le monolithisme du parement.

Les goujons-tuyaux permettent également de réaliser la post-tension de la façade si désiré. Egalement, des câbles logés à l'intérieur des tuyaux peuvent se prolonger jusqu'à la fondation de sorte à pouvoir ensuite être post-tensionnés.

De cette manière, on peut réaliser des murs de soutènement de très grande résistance, surtout au niveau des sollicitations dynamiques.

Les figures 13 et 14 illustrent des structures cellulaires ayant des encastrements en treillis 2 ou en étriers 3 caractérisées par des parements en éléments de béton préfabriqué 17 montés de manière ajourée. Le parement peut également être constitué de madriers en bois.

Les éléments d'assemblage sont des barres ou des tuyaux 18. Post-tensionnés ou non, ces éléments 18 permettent également de loger des câbles de post-tension et aussi la réalisation d'injection. Dans la zone de chevauchement des éléments en béton préfabriqué 17, c'est-à-dire aux extrémités de ces derniers, on peut avoir un ou plusieurs éléments d'assemblage 18.

Ce type de structure cellulaire peut être remblayé avec de la pierre de dimensions appropriées ou avec de la terre. Dans ce dernier cas, les vides dans la façade sont comblés par de la tôle, asbeste-ciment, géotextile, etc.

Une des particularités de cette structure réside dans le fait qu'elle permet la poussée de la végétation au travers de sa façade tout en conservant une grande stabilité.

Cependant les espaces entre les éléments préfabriqués 17, côté terre, peuvent être partiellement ou totalement comblés suivant le cas afin de favoriser ou non la croissance de la végétation. Cette obturation se fait généralement avec des blocs de béton architectural.

L'élément en béton préfabriqué 17 de forme parallélépipède est caractérisé en ce que ses dimensions dans sa section transversale sont petites par rapport à sa longueur. Les faces opposées peuvent être parallèles ou non. Ces éléments sont conçus de manière à reprendre la poussée des terres, à pouvoir s'assembler avec les encastrements en treillis 2 ou en étriers 3 et pour réaliser des colonnes sur la zone de leur chevauchement.

Il est à noter qu'avec l'effet de colonnes, ce type de parement peut être exécuté sur de faibles hauteurs sans encastrement. Dans la zone de chevauchement, plusieurs éléments ou barres d'assemblage 18, post-contraintes ou non, peuvent être alors utilisés.

La figure 29 illustre l'utilisation de structures cellulaires à parement ajouré telles que décrites ci-dessus pour la réalisation des murs de soutènement 43. Dans ce cas-ci, les ajourements n'ont pas été obturés de sorte à permettre à la végétation de croître au travers de la façade des murs de soutènement 43.

La figure 30 illustre un mur 44 de soutènement en sa partie inférieure et d'élévation en sa partie supérieure de deux côtés. Le mur en élévation sert principalement de mur antibruit; c'est pourquoi tous ses ajourements ont été obturés.

Avec des structures cellulaires ajourées, on peut donc réaliser des murs de soutènement de tout genre, avec ou sans végétation, des culées de pont, des murs tête de ponceaux et même des ponceaux, des murs en élévation, des murs antibruit, etc.

Les figures 15 à 17 illustrent des structures cellulaires avec parement en panneaux de béton, de petites ou moyennes dimensions. Les mêmes principes des structures cellulaires décrites auparavant sont respectés. La figure 15 illustre une structure cellulaire avec encastrement en étriers 3, bien que des encastrements en treillis peuvent également être utilisés, et des blocs de béton architectural de petites ou moyennes dimensions 20. Les blocs en béton architectural 20 ou les blocs en pierre taillée sont maçonnés à l'aide de tiges verticales ou goujons 19. Ces tiges 19 ont d'une part un rôle de résistance et, d'autre part, un rôle de liaison entre le parement et les encastrements.

Les encastrements en étriers 3 sont logés dans les joints verticaux (figure 16) ou dans les joints horizontaux (figure 17).

Les encastrements en étriers sont réalisés en plats métalliques ou synthétiques (figure 16) ou en barres rondes ou carrées (figure 17). Dans le cas de la figure 17, où les encastrements 3 sont logés dans les joints horizontaux, des joints de type néoprène 12, similaires à ceux des structures cellulaires à revêtement intégré (figure 7), sont prévus.

Les structures décrites ci-après sont des murs de soutènement en éléments de béton armé préfabriqué, de grandes dimensions, assemblés par post-tension dans une tranchée de boue ou dans l'eau, de manière à réaliser une structure cellulaire rigide en forme de "U" (fig. 18 à 25) utilisant les mêmes principes théoriques que ceux des structures décrites auparavant.

Les préfabriqués sont des éléments lourds faits en usine, transportés et placés dans le milieu liquide avec des engins appropriés.

Les éléments d'assemblage, représentés généralement par des tuyaux perforés ou non, servent de guide pour le montage et finalement peuvent être mis en tension directement ou par l'intermédiaire de tirants ancrés dans la fondation. Les mêmes tuyaux peuvent être utilisés pour injecter du mortier.

Une fois les éléments préfabriqués assemblés par post-tension, la structure sera complétée avec du béton coulé en place.

Les structures cellulaires rigides sont constituées de parements qui sont des éléments qui reprennent les sollicitations dues à la poussée de la terre et de l'eau. Les encastrements sont des éléments qui reprennent les sollicitations des parements et des autres structures pour les transmettre à la fondation. Les assemblages sont des tuyaux perforés ou non de dimensions appropriées ayant les fonctions multiples décrites ci-dessous. Le béton coulé sur place sert de fondation d'une part et complète la structure d'autre part.

Ces structures peuvent être conçues pour être en étroite interdépendance avec la masse de terre à soutenir ou non. Afin de monter ces structures cellulaires rigides, une tranchée de boue de bentonite 21 (figure 18) est préalablement exécutée avec des murets guide 22, selon les méthodes connues et prouvées.

Les éléments de fondation 23 qui sont ensuite mis en place (figure 19) comprennent des trous 24 prévus pour couler le béton sous les éléments de fondation 23. Les éléments de fondation 23 font partie intégrante des encastrements et sont positionnés à la profondeur prévue sur une couche de béton.

La coulé du béton de fondation peut précéder la mise en place des éléments préfabriqués ou le béton peut être coulé à travers les trous 24 prévue pour cette opération.

Des tuyaux 25 fixés aux éléments de fondation 23 servent pour le guidage des éléments préfabriqués et ensuite ils sont utilisés pour la post-tension et pour l'injection.

Les premiers éléments d'encastrement 26 sont descendus au long des éléments de guidage 25 jusqu'à leur position finale. Ensuite suit la mise en place des éléments de parement 27 (figure 20). Le béton 28 est ensuite coulé en place.

L'opération du montage par alternance des encastrements et des parements se poursuit jusqu'à la côte finale.

Une fois les préfabriqués mis en place, on réalise les opérations de post-tension et le remplissage des tuyaux avec mortier.

Des bandes de néoprène peuvent être prévues pour améliorer l'étanchéité de la structure et aussi assurer un meilleur contact entre les joints horizontaux.

En dernière phase, le béton frais sera coulé entre les éléments préfabriqués et la terre, complétant ainsi la structure.

Les figures 18 à 21 illustrent une infrastructure de quai. Il s'agit de structures cellulaires rigides contenant de la terre. L'interdépendance structure-sol est mise en évidence. Ce type de structure peut s'utiliser pour les quais de tous genres, qu'ils soient réalisés à l'aide d'une tranchée de boue (figure 18), ou directement dans l'eau.

Les éléments de parement sont continus dans le sens de la hauteur tandis que les encastrements peuvent être évidés pour alléger les préfabriqués et pour obtenir un meilleur monolithisme avec le béton coulé en place ou avec le remblai (figure 21). Les encastrements peuvent être réalisés en éléments de charpente métallique et de béton coulé en place.

Les figures 22 à 25 illustrent une infrastructure de bâtiment. Les étapes d'érection sont similaires à celles retrouvées aux figures 18 à 21. Dans ce cas, il s'agit de structures cellulaires rigides avec encastrements déblayés. Cette structure sera utilisée surtout pour la réalisation de grands immeubles avec multiples sous-sols.

La réalisation est identique au cas précédent, mais le comportement structural est différent. Il n'y a pas d'interaction sol-structure puisque les encastrements resteront libres à l'intérieur du bâtiment faisant partie intégrante de sa structure. Dans ce cas, les encastrements deviennent des contreforts (figure 24).

Les éléments préfabriqués de parement et de contreforts peuvent avoir leur hauteur égale à la distance entre les planchers (figure 25).

Une fois la structure de soutènement assemblée et le béton coulé en place suffisamment durci, on peut commencer les travaux d'excavation. L'étançonnement perpendiculaire sur les contreforts peut se faire sentir dans le cas de profondeurs importantes.

Les extrémités de contreforts peuvent être des points d'assise pour les colonnes de la superstructure du bâtiment. Les éléments de contreforts peuvent être plus ou moins évidés, selon leur degré de sollicitation (figure 25).

Les planchers qui sont exécutés représentent un bon contreventement horizontal, traduit par une augmentation de la stabilité.

Si nécessaire pour la stabilité d'ensemble, des tirants d'ancrage sont installés à l'intérieur des tuyaux d'assemblage (figure 25).

Plus particulièrement, la figure 22 illustre une tranchée de boue 29 avec des murets guide 30 qui sont conçus pour loger la structure cellulaire rigide destinée aux sous-sols des bâtiments.

La figure 23 illustre la mise en place des éléments de fondation 31 qui comprennent des trous 34 en vue de couler le béton sous les fondations. Des tuyaux de guidage 35 sont fixés sur les éléments de fondation 31.

A la figure 24, la structure en voile-rigide déblayée est illustrée avec ses éléments d'encastrement 32 et ses éléments de parement 33. Entre la structure et la terre, on retrouve le béton de remplissage 36.

La figure 25 est une vue en élévation des éléments d'encastrement 32 sur la hauteur d'un étage. On y retrouve le radier au sol 38 et la structure d'un plancher 39. En option, des tirants de post-tension 37 sont disposés à l'intérieur des tuyaux de guidage 35.

Les structures cellulaires rigides peuvent être réalisées parfaitement étanches. Un avantage très important pour l'utilisation de ce type de structure réside en l'absence totale de tirants d'ancrage à l'extérieur de la limite de la construction, ce que l'on retrouve au niveau des murs classiques réalisés dans une tranchée de boue.

Quelques exemples pratiques de structures cellulaires en voile-rigide sont illustrés aux figures 26 à 28. La figure 26 illustre un quai en eau profonde 40 utilisant plusieurs des structures cellulaires rigides décrites aux Figures 18 à 21. Les figures 27a et 27b illustrent une infrastructure de bâtiments 41 utilisant les structures cellulaires des figures 22 à 25. Les figures 28 et 28a illustrent l'infrastructure d'un bâtiment 42 (les sous-sols) de grandes dimensions situé au bord de l'eau. Dans ce cas, la structure cellulaire rigide est sollicitée par la terre ou par l'eau.

Un des grands avantages de l'utilisation de structures cellulaires avec parement en treillis et encastrement en treillis ou en étriers et également des autres structures cellulaires décrites ci-dessus réside dans le fait que les matériaux nécessaires pour leur érection existe sur le marché.

Ces structures sont d'une très grande simplicité de par la fabrication des éléments structuraux et de par leur mise en oeuvre. Elles peuvent accommoder plusieurs genres de façade, permettant par conséquent de donner l'esthétique désiré au mur de soutènement ainsi érigé. Sous leurs différentes formes, ces structures cellulaires ont plusieurs applications.

## Revendications

1. Une structure cellulaire de soutènement d'un remblai, comprenant un élément de parement (1) sensiblement vertical, une paire d'éléments d'encastrement sensiblement verticaux, ledit élément de parement (1) formant une façade de ladite structuré cellulaire, chaque élément d'encastrement se prolongeant à partir d'une extrémité latérale respective dudit élément de parement (1) dans la direction du remblai; caractérisée en ce que ladite structure cellulaire, lorsqu'installée, a sensiblement la forme d'un "U" et est ouverte vers le remblai, lesdits éléments d'encastrement comprenant des éléments en treillis (2) qui se prolongent de façon séparée l'un de l'autre à partir dudit élément de parement (1) et qui sont retenus derrière ledit élément de parement (1) par le remblai.

2. Une structure cellulaire de soutènement d'un remblai comprenant un élément de parement (1) sensiblement vertical, ledit élément de parement (1) formant une façade de ladite structure cellulaire, un élément d'encastrement ayant sensiblement la forme d'un "U" et ayant chacune de ses deux extrémités connectée à une extrémité latérale respective dudit élément de parement (1); caractérisée en ce que ledit élément d'encastrement est formé d'au moins un étrier (3), chaque étrier (3) se prolongeant derrière ledit élement de parement (1) de façon libre et sensiblement horizontale, n'étant supporté que par le remblai lui-même.

3. Une structure cellulaire suivant la revendication 2 dans laquelle ledit élément d'encastrement (3) est constitué d'au moins deux étriers selon la hauteur de la structure cellulaire, lesdits étriers (3) étant montés audit élément de parement (1) de façon espacée dans un plan vertical et se prolongeant dans le remblai de façon sensiblement parallèle et horizontale.

4. Une structure cellulaire suivant les revendications 1 ou 2 dans laquelle ledit élément de parement (1) est un treillis métallique ou synthétique.

5. Une structure cellulaire suivant la revendication 1 dans laquelle ledit élément d'encastrement (2) est un treillis métallique ou synthétique.

6. Une structure cellulaire suivant la revendication 2 dans laquelle ledit élément d'encastrement (3) est constitué d'étriers métalliques ou synthétiques.

7. Une structure cellulaire suivant la revendication 2 dans laquelle lesdits étriers (3) sont des bandes plates ou des barres rondes ou carrées.

8. Une structure cellulaire suivant les revendications 1 ou 2 dans laquelle ledit élément de parement (1) comprend un coffrage perdu (5) et une façade en béton projeté (6).

9. Une structure cellulaire suivant les revendications 1 ou 2 dans laquelle ladite structure cellulaire comprend un coffrage perdu (5) et une maçonnerie en blocs de béton (7) ou en pierre taillée, ladite façade en maçonnerie (7) étant armée et liée audit élément de parement (1), l'espace entre l'élément de parement (1) et la maçonnerie (7) étant rempli de béton (8).

10. Une structure cellulaire suivant les revendications 1 ou 2 dans laquelle des tiges verticales (4) connectent les éléments d'encastrement (2,3) aux rebords latéraux des éléments de parement (1).

11. Un mur de soutènement comprenant plusieurs structures cellulaires suivant la revendication 1, chaque structure cellulaire contenant un remblai, les eléments d'encastrement (2) se prolongeant à partir dudit élément de parement (1) dans le remblai, chaque élément d'encastrement (2) étant appliqué contre un élément d'encastrement (2) similaire d'une structure cellulaire adjacente.

12. Un mur de soutènement comprenant plusieurs structures cellulaires suivant la revendication 1, chaque structure cellulaire contenant un remblai, chaque élément d'encastrement (2) étant commun à deux structures cellulaires similaires adjacentes, les éléments d'encastrement (2) se prolongeant à partir dudit élément de parement (1) dans le remblai.

13. Un mur de soutènement comprenant plusieurs structures cellulaires suivant la revendication 2, chaque étrier (3) se prolongeant dans un remblai contenu dans une structure cellulaire respective.

14. Un mur de soutènement suivant la revendication 11, dans lequel les éléments de parement (1) comprennent un treillis, et dans lequel, pour chaque structure cellulaire, lesdits éléments d'encastrement (2) sont intégraux à leur élément de parement respectif (1).

15. Une méthode d'érection d'un mur de soutènement comprenant les étapes suivantes:
a) la disposition de plusieurs structures cellulaires similaires chacune incluant un élément de parement (1) sensiblement vertical et joint à chacun de ses extrémités latérales à un élément d'encastrement sensiblement vertical de sorte que les éléments d'encastrement se prolongent à partir des éléments de parement (1) sensiblement dans la direction du remblai, la disposition se faisant de façon à ce' que chaque élément d'encastrement soit ou bien appliqué contre un élément d'encastrement d'une structure cellulaire similaire adjacente ou commun à deux structures cellulaires adjacentes; et
b) le remblayage de chacune desdites structures cellulaires;
caractérisée en ce que lesdits éléments d'encastrement comprennent des éléments en treillis (2) qui se prolongent dans le remblai de façon espacée à partir des éléments de parement (1) et qui sont retenus derrière ledit élément de parement (1) par le remblai, chaque structure cellulaire ayant la forme d'un "U" ouvert vers le remblai.

16. Une méthode d'érection d'un mur de soutènement comprenant les étapes suivantes:
a) la disposition généralement parallèle de plusieurs éléments d'encastrement sensiblement verticaux, la disposition se faisant généralement de façon sensiblement perpendiculaire à la façade dudit mur de soutènement;
b) la jonction de chacun des rebords verticaux extérieurs de chaque paire adjacente d'éléments d'encastrement à une extrémité verticale respective d'un élément de parement (1) sensiblement vertical; et
c) le remblayage de chacune des structures cellulaires délimitée par chaque paire adjacente d'éléments d'encastrement et par l'élément de parement (1) connecté entre eux;
caractérisée en ce que lesdits éléments d'encastrement comprennent des éléments' en treillis (2) qui sont espacés les uns des autres et qui sont retenus derrière ledit élément de parement (1) par le remblai, chaque structure cellulaire ayant la forme d'un "U" ouvert vers le remblai.

17. Une méthode d'érection d'un mur de soutènement comprenant les étapes suivantes:
a) l'alignement de plusieurs structures. cellulaires similaires chacune incluant un élément de parement (1) sensiblement vertical et un élément d'encastrement connecté à chacune de ses deux extrémités à une extrémité latérale respective dudit élément de parement (1) de façon à former sensiblement un "U" se prolongeant sensiblement à l'encontre dudit élément de parement (1) et donc sensiblement en direction du remblai; et
b) le remblayage de chacune desdites structures cellulaires;
caractérisée en ce que chaque élément d'encastrement est formé d'au moins un étrier (3) qui n'est supporté derrière ledit élément de parement (1) que par le remblai lui-même.

18. Une structure cellulaire suivant les revendications 1 ou 2 dans laquelle ledit élément de parement comprend plusieurs éléments allongés (17) en béton préfabriqué montés sensiblement horizontalement de façon ajourée sur un plan vertical, lesdits éléments allongés (17) se chevauchant à leurs extrémités avec des éléments allongés (17) similaires de structures cellulaires adjacentes.

19. Une structure cellulaire suivant la revendication 18 dans laquelle l'élément de parement (17) comprend des tiges verticales (18) servant à maintenir en place et à ajuster les éléments allongés (17) se chevauchant de deux structures cellulaires adjacentes, les extrémités desdits éléments allongés (17) étant traversées par lesdites tiges verticales (18).

20. Une structure cellulaire suivant la revendication 18 dans laquelle une géotextile est positionnée de façon sensiblement verticale entre l'élément de parement (17) et le remblai de façon à permettre un remblai en terre et de permettre une végétation de traverser ledit élément de parement (17) au niveau des ajours ménagés entre lesdits éléments (17) de béton préfabriqué.

21. Une structure cellulaire suivant la revendication 18 dans laquelle des éléments de béton architectural sont positionnés dans les ajours ménagés entre lesdits éléments (17) de béton préfabriqué.

22. Un mur de soutènement comprenant plusieurs structures cellulaires suivant la revendication 18, chaque structure cellulaire contenant un remblai, et les éléments d'encastrement (2,3) d'une structure cellulaire se prolongeant à partir d'un élément de parement (17) respectif dans un remblai respectif.

23. Un mur de soutènement suivant la revendication 22 dans lequel chaque élément de parement (17) comprend des tiges verticales (18) qui traversent les extrémités des éléments allongés (17) se chevauchant de deux structures cellulaires adjacentes pour les maintenir en place.

24. Un mur de soutènement selon la revendication 22 dans lequel les éléments de parement (17) et les tiges (18) se prolongent verticalement au-dessus dudit mur de soutènement de façon à constituer un mur en élévation, les ajours ménagés entre lesdits éléments (17) de béton préfabriqué dudit mur en élévation étant obturés par des éléments de béton architectural, ledit mur en élévation servant de mur antibruit.

## Patentansprüche

1. Zellenstruktur zum Abstützen eines Bahngleis-Unterbaus, die ein im wesentlichen senkrechtes Vorderflächenelement (1) und zwei im wesentlichen senkrechte vertikale Einbettungselemente umfaßt, wobei das Vorderflächenelement (1) eine Frontfläche der Zellenstruktur bildet und sich jedes Einbettungselement ausgehend von jeweils einem seitlichen Ende des Vorderflächenelementes (1) in Richtung des Bahngleis-Unterbaus erstreckt, dadurch gekennzeichnet, daß die Zellenstruktur im eingebauten Zustand im wesentlichen die Form eines "U" besitzt und zum Bahngleis-Unterbau hin offen ist, daß die Einbettungselemente Gitterelemente (2) umfassen, die sich in voneinander getrennter Weise ausgehend vom Vorderflächenelement (1) erstrecken und die hinter dem Vorderflächenelement (1) durch den Bahngleis-Unterbau festgehalten werden.

2. Zellenstruktur zum Abstützen eines Bahngleis-Unterbaus, die ein im wesentlichen senkrechtes Vorderflächenelement (1), das eine Vorderfläche der Zellenstruktur bildet, und ein Einbettungselement umfaßt, das im wesentlichen die Form eines,,U" aufweist und mit jedem seiner beiden Enden mit einem entsprechenden seitlichen Ende des Vorderflächenelementes (1) verbunden ist, dadurch gekennzeichnet, daß das Einbettungselement von wenigstens einem Bügel (3) gebildet wird, daß sich jeder Bügel (3) hinter dem Vorderflächenelement (1) in freier Weise und im wesentlichen horizontal erstreckt und nur vom Bahngleis-Unterbau selbst getragen ist.

3. Zellenstruktur nach Anspruch 2, bei der das Einbettungselement (3) von wenigstens zwei Bügeln entsprechend der Höhe der Zellenstruktur gebildet wird, wobei die Bügel (3) am Vorderflächenelement (1) so befestigt sind, daß sie in einer vertikalen Ebene voneinander einen Abstand aufweisen und sich in den Bahngleis-Unterbau hinein im wesentlichen zueinander parallel und horizontal erstrecken.

4. Zellenstruktur nach Anspruch 1 oder 2, bei der das Vorderflächenelement (1) ein Gitter aus Metall oder Kunststoff ist.

5. Zellenstruktur nach Anspruch 1, bei der das Einbettungselement (2) ein Gitter aus Metall oder Kunststoff ist.

6. Zellenstruktur nach Anspruch 2, bei der das Einbettungselement (3) von Bügeln aus Metall oder Kunststoff gebildet wird.

7. Zellenstruktur nach Anspruch 2, bei der die Bügel (3) flache Bänder oder runde oder eckige Stäbe sind.

8. Zellenstruktur nach Anspruch 1 oder 2, bei der das Vorderflächenelement (1) eine verlorene Schalung (5) und eine Vorderfläche aus Spritzbeton (6) aufweist.

9. Zellenstruktur nach Anspruch 1 oder 2, bei der die Zellenstruktur eine verlorene Schalung (5) und ein Mauerwerk aus Beton blöcken (7) oder behauenen Steinen umfaßt, wobei die Vorderfläche aus Mauerwerk (7) armiert und mit dem Vorderflächenelement (1) verbunden und der Zwischenraum zwischen dem Vorderflächenelement (1) und dem Mauerwerk (7) mit Beton (8) ausgefüllt ist.

10. Zellenstruktur nach den Ansprüchen 1 oder 2, bei der vertikale Stangen (4) die Einbettungselemente (2, 3) mit den Seitenrändern der Vorderflächenelemente (1) verbinden.

11. Stützmauer, die mehrere Zellenstrukturen nach Anspruch 1 umfaßt, wobei jede Zellenstruktur einen Bahngleis-Unterbau einfaßt, sich die Einbettungselemente (2) ausgehend von dem Vorderflächenelement (1) in den Bahngleis-Unterbau hinein erstrecken und jedes Einbettungselement (2) an ein ähnliches Einbettungselement (2) einer benachbarten Zellenstruktur angelegt ist.

12. Stützmauer, die mehrere Zellenstrukturen gemäß Anspruch 1 umfaßt, wobei jede Zellenstruktur einen Bahngleis-Unterbau einfaßt, jedes Einbettungselement (2) zu zwei ähnlichen benachbarten Zellenstrukturen gehört und sich die Einbettungselemente (2) ausgehend von dem besagten Vorderflächenelement (1) in den Bahngleis-Unterbau hinein erstrecken.

13. Stützmauer, die mehrere Zellenstrukturen gemäß Anspruch 2 umfaßt, wobei jeder Bügel (3) sich in einen Bahngleis-Unterbau hinein erstreckt, der von einer entsprechenden Zellenstruktur eingefaßt ist.

14. Stützmauer nach Anspruch 11, bei der die Vorderwandelemente (1) ein Gitter umfassen und bei der für jede Zellenstruktur die Einbettungselemente (2) einstückig mit ihrem jeweiligen Vorderwandelement (1) ausgebildet sind.

15. Verfahren zum Errichten einer Stützmauer, das folgende Schritte umfaßt:
a) Anordnen mehrerer ähnlicher Zellenstrukturen, von denen jede ein im wesentlichen senkrechtes Vorderwandelement (1) umfaßt, das an jedem seiner seitlichen Enden mit einem im wesentlichen senkrechten Einbettungselement in der Weise verbunden ist, daß sich die Einbettungselemente ausgehend von den Vorderwandelementen (1) im wesentlichen zum Bahngleis-Unterbau hin erstrecken, wobei die Anordnung in der Weise erfolgt, daß jedes Einbettungselement entweder an ein Einbettungselement einer ähnlichen benachbarten Zellenstruktur angelegt oder zwei benachbarten Zellenstrukturen gemeinsam ist,
b) Aufschütten einer jeder der besagten Zellenstrukturen,
dadurch gekennzeichnet, daß die Einbettungselemente Gitterelemente umfassen, die sich im Abstand voneinander ausgehend von den Vorderwandelementen (1) in den Bahngleis-Unterbau hinein erstrecken und die hinter dem Vorderwandelement (1) durch den Bahngleis-Unterbau festgehalten werden, wobei jede Zellenstruktur die Form eines zum Bahngleis-Unterbau hin offenen "U" besitzt.

16. Verfahren zum Errichten einer Stützmauer, das folgende Schritte umfaßt:
a) allgemein paralleles Anordnen von mehreren im wesentlichen senkrechten Einbettungselementen, wobei die Anordnung im allgemeinen im wesentlichen senkrecht zur Frontfläche der Stützmauer erfolgt,
b) Verbinden eines jeden der äußeren vertikalen Ränder eines jeden benachbarten Paares von Einbettungselementen mit einem entsprechenden vertikalen Ende eines im wesentlichen senkrechten Vorderwandelementes (1) und
c) Aufschütten einer jeden Zellenstruktur, die von jedem Paar von einander benachbarten Einbettungselementen und dem zwischen ihnen befindlichen und mit ihnen verbundenen Vorderwandelement (1) gebildet wird,
dadurch gekennzeichnet, daß die Einbettungselemente Gitterelemente (2) umfassen, die voneinander im Abstand angeordnet sind und hinter dem Vorderwandelement (1) durch den Bahngleis-Unterbau festgehalten werden, wobei jede Zellenstruktur die Form eines zum Bahngleis-Unterbau hin offenen "U" besitzt.

17. Verfahren zum Errichten einer Stützmauer, das die folgenden Schritte umfaßt:
a) Ausrichten von mehreren ähnlichen Zellenstrukturen, von denen jede ein im wesentlichen senkrechtes Vorderwandelement (1) und ein Einbettungselement umfaßt, das an jedem seiner beiden Enden mit einem entsprechenden seitlichen Ende des Vorderwandelementes (1) in der Weise verbunden ist, daß im wesentlichen ein "U" gebildet wird, das sich im wesentlichen gegen das Vorderwandelement (1) und somit im wesentlichen in Richtung des Bahngleis-Unterbaus erstreckt, und
b) Aufschütten einer jeden dieser Zellenstrukturen,
dadurch gekennzeichnet, daß jedes Einbettungselement von jeweils einem Bügel (3) gebildet wird, der hinter dem Vorderwandelement (1) lediglich durch den Bahngleis-Unterbau selbst getragen wird.

18. Zellenstruktur nach Anspruch 1 oder 2, bei der das Vorderwandelement mehrere verlängerte Elemente (17) aus vorgefertigtem Beton umfaßt, die im wesentlichen horizontal derart montiert sind, daß sie in einer vertikalen Ebene durchbrochen sind, wobei die verlängerten Elemente (17) an ihren Enden mit ähnlichen verlängerten Elementen (17) von benachbarten Zellenstrukturen übereinander liegen.

19. Zellenstruktur nach Anspruch 18, bei der das Vorderwandelement (17) senkrechte Stangen (18) umfaßt, die dazu dienen, die verlängerten Elemente (17), die sich mit zwei benachbarten Zellenstrukturen überlagern, an ihrem Platz zu halten, wobei die Enden der verlängerten Elemente (17) von den besagten vertikalen Stangen (18) durchsetzt sind.

20. Zellenstruktur nach Anspruch 18, bei dem ein Geotextilgewebe im wesentlichen senkrecht zwischen dem Vorderwandelement (17) und dem Bahngleis-Unterbau in der Weise positioniert wird, daß ein Erddamm ermöglicht wird und Vegetation das Vorderwandelement (17) in Höhe der Durchbrüche durchdringen kann, die zwischen den Elementen (17) aus vorgefertigtem Beton vorgesehen sind.

21. Zellenstruktur nach Anspruch 18, bei der Elemente aus Architekturbeton in den Durchbrüchen positioniert sind, die zwischen den Elementen (17) aus vorgefertigtem Beton vorgesehen sind.

22. Stützmauer, die mehrere Zellenstrukturen gemäß Anspruch 18 umfaßt, wobei jede Zellenstruktur einen Bahngleis-Unterbau einfaßt und die Einbettungselemente (2,3) einer Zellenstruktur sich ausgehend von einem entsprechenden Vorderwandelement (17) in einen entsprechenden Bahngleis-Unterbau hinein erstrecken.

23. Stützmauer nach Anspruch 22, bei der jedes Vorderwandelement (17) vertikale Stangen (18) umfaßt, die sich durch die Enden der verlängerten Elemente (17) hindurch erstrecken, die die beiden benachbarten Zellenstrukturen umgreifen, um sie an ihrem Platz zu halten.

24. Stützmauer nach Anspruch 22, bei der die Vorderwandelemente (17) und die Stangen (18) sich senkrecht über die Stützmauer in der Weise hinaus erstrecken, daß sie eine aufgesetzte Mauer bilden, wobei die zwischen den Elementen (17) aus vorgefertigtem Beton der aufgesetzten Mauer vorgesehenen Durchbrüche von Elementen aus Architekturbeton abgedeckt sind und wobei die aufgesetzte Mauer als Lärmschutzwand dient.

## Claims

1. A cellular structure for sustaining an embankment, comprising a substantially vertical facing element (1), a pair of substantially vertical embedding elements, said facing element (1) defining a facade of said cellular structure, each embedding element extending from a respective lateral end of said facing element (1) towards the embankment; characterized in that said cellular structure, when installed, has substantially the shape of a "U" and is open towards the embankment, said embedding elements comprising lattice elements (2) which extend separately from each other from said facing element (1) and which are held in place rearwardly of said facing element (1) by the embankment.

2. A cellular structure for sustaining an embankment comprising a substantially vertical facing element (1), said facing element (1) defining a facade of said cellular structure, an embedding element substantially in the shape of "U" and having each of its two extremities connected to a respective lateral end of said facing element (1); characterized in that said embedding element comprises at least one stirrup (3), each stirrup (3) extending rearwardly from said facing element (1) in a free and substantially horizontal manner, being only supported by the embankment itself.

3. A cellular structure according to Claim 2 wherein said embedding element (3) is constituted of at least two stirrups depending on the height of the cellular structure, said stirrups (3) being mounted to said facing element (1) in a spaced apart way along a vertical plane and extending in the embankment in a substantially parallel and horizontal way.

4. A cellular structure according to Claims 1 or 2 wherein said facing element (1) is a metallic or synthetic lattice.

5. A cellular structure according to Claim 1 wherein said embedding element (2) is a metallic or synthetic lattice.

6. A cellular structure according to Claim 2 wherein said embedding element (3) is constituted of metallic or synthetic stirrups.

7. A cellular structure according to Claim 2 wherein said stirrups (3) are flat strips or round or square bars.

8. A cellular structure according to Claims 1 or 2 wherein said facing element (1) comprises a sunk framework (5) and a facade of cast concrete (6).

9. A cellular structure according to Claims 1 or 2 wherein said cellular structure comprises a sunk framework (5) and a masonry facade of concrete blocks (7) or cuts stone, said masonry facade (7) being reinforced and joined to said facing element (1), a space between the facing element (1) and the masonry facade (7) being filled with concrete (8).

10. A cellular structure according to Claims 1 or 2 wherein vertical rods (4) connect the embedding elements (2,3) to lateral edges of the facing elements (1).

11. A sustaining wall comprising many similar cellular structures according to Claim 1, each cellular structure containing an embankment, the embedding elements (2) extending from said facing element (1) in the embankment, each embedding element (2) being applied against a similar embedding element (2) of an adjacent cellular structure.

12. A sustaining wall comprising many cellular structures according to Claim 1, each cellular structure containing an embankment, each embedding element (2) being common to two adjacent similar cellular structures, the embedding elements (2) extending from said facing element (1) in the embankment.

13. A sustaining wall comprising many cellular structures according to Claim 2, each stirrup (3) extending in an embankment contained in a respective cellular structure.

14. A sustaining wall according to Claim 11 wherein the facing elements (1) each comprise a lattice, and in which, for each cellular structure, said embedding elements (2) are integral to their respective facing element (1).

15. A method for erecting a sustaining wall comprising the following steps:
a) positioning many similar cellular structures each including a substantially vertical facing element (1) connected at each of its lateral ends to a substantially vertical embedding element in such a way that the embedding elements extend from the facing elements (1) substantially towards the embankment, said positioning being effected in such a way that each embedding element is either applied against an embedding element of an adjacent similar cellular structure or is common to two adjacent cellular structures; and
b) filling each of said cellular structures;
characterized in that said embedding elements comprise lattice elements (2) which extend separately in the embankment from the facing elements (1) and which are supported rearwardly of said facing element (1) by the embankment, each cellular structure having the shape of a "U" open towards the embankment.

16. A method for erecting a sustaining wall comprising the following steps:
a) positioning in a generally parallel way many substantially vertical embedding elements, said positioning being effected generally substantially perpendicularly to a facade of said sustaining wall;
b) connecting each of the outer vertical edges of each adjacent pair of embedding elements to a respective vertical end of a substantially vertical facing element (1); and
c) filling each of the cellular structures defined by each adjacent pair of embedding elements and by the facing element (1) connected therebetween;
characterized in that said embedding elements comprise lattice elements (2) which are spaced from one another and which are supported rearwardly of said facing element (1) by the embankment, each cellular structure having the shape of a "U" open towards the embankment.

17. A method for erecting a sustaining wall comprising the following steps:
a) aligning many similar cellular structures each including a substantially vertical facing element (1) and an embedding element connected to each of its two ends to a respective lateral end of said facing element (1) in order to form a "U" extending substantially opposite said facing element (1) and thus substantially towards the embankment; and
b) filling each of said cellular structures;
characterized in that each embedding element is formed of at least one stirrup (3) which is supported rearwardly of said facing element (1) only by the embankment itself.

18. A cellular structure according to Claims 1 or 2 wherein said facing element comprises many elongated elements (17) made of prefabricated concrete horizontally mounted as an openwork on a vertical plane, said elongated elements (17) overlapping at their ends with similar elongated elements (17) of adjacent cellular structures.

19. A cellular structure according to Claim 18 wherein said facing element (17) comprises vertical rods for maintaining in position and adjusting the overlapping elongated elements (17) of two adjacent cellular structures, said vertical rods (18) extending through the ends of said elongated elements (17).

20. A cellula structure according to Claim 18 wherein a geotextile is positioned in a substantially vertical way between the facing element (17) and the embankment in order to allow for a soil embankment and to allow vegetation to extend through said facing element (17) at openings defined between said prefabricated concrete elements (17).

21. A cellular structure according to Claim 18 wherein architectural concrete elements are positioned in openings defined between said prefabricated concrete elements (17).

22. A sustaining wall comprising many cellular structures according to Claim 18, each cellular structure containing an embankment, and the embedding elements (2,3) of a cellular structure extending from a respective facing element (17) in a respective embankment.

23. A sustaining wall according to Claim 22 wherein each facing element (17) comprises vertical rods (18) which extend through the ends of overlapping elongated elements (17) of two adjacent cellular structures to maintain them in position.

24. A sustaining wall according to Claim 22 wherein the facing elements (17) and the rods (18) extend vertically above said sustaining wall in order to form an elevation wall, the openings defined between said prefabricated concrete elements (17) of said elevation wall being closed by elements made of architectural concrete, said elevation wall being used as a soundproof wall.
